# EUROPÄISCHE PATENTSCHRIFT

(11) **EP 0 838 173 B1**
(45) Veröffentlichungstag und Bekanntmachung des Hinweises auf die Patenterteilung: **10.07.2002**
(21) Anmeldenummer: 97118244.9
(22) Anmeldetag: 21.10.1997
(51) Int. Cl.: A44B 11/25

(54) **Gurtschloss für einen Sicherheitsgurt**
Buckle for a safety belt
Boucle pour une ceinture de sécurité

(30) Priorität: 23.10.1996 DE 29618509 U
(43) Veröffentlichungstag der Anmeldung: 29.04.1998
(73) Patentinhaber: TRW Occupant Restraint Systems GmbH & Co. KG, 73551 Alfdorf (DE)
(72) Erfinder: Wier, Franz, 73571 Göggingen (DE)
(74) Vertreter: Kitzhofer, Thomas, Dipl.-Ing.

(56) Entgegenhaltungen:
- EP-A- 0 590 207
- DE-A- 2 557 234
- US-A- 4 624 035
- US-A- 5 067 212
- US-A- 5 359 756
- US-A- 5 377 393

## Beschreibung

Die Erfindung betrifft ein Gurtschloß für einen Sicherheitsgurt gemäß dem Oberbegrift des Anspruchs 1.

Der lasttragende Rahmen von bekannten Gurtschlössern besteht üblicherweise aus einem gestanzten Blech, das um eine Mittelachse soweit gebogen wird, bis ein Ober- und ein Unterteil entstehen, die in etwa parallel zueinander, jedoch voneinander beabstandet sind. Üblicherweise sind ferner Abstandshalter am Ober- und Unterteil vorgesehen, durch die verhindert werden soll, daß die Teile einen zu geringen Abstand voneinander haben. Das gebogene Stanzteil wird anschließend vergütet. Bei der Vergütung spreizt sich der Rahmen wieder auf, und der Abstand zwischen Ober- und Unterteil vergrößert sich an deren freien Enden. Der Abstand kann so groß werden, daß der Rahmen nicht mehr zum Einbau in ein Gurtschloß geeignet ist und ein Ausschußteil darstellt. Derartige Ausschußteile müssen bei der vollautomatischen Zuführung der Einzelteile zur Montage rechtzeitig ausgesondert werden.

Aus der gattungsgemäßen US-A-5 377 393 sind lasttragende Rahmen von Gurtschlössern bekannt, bei denen das Ober- und das Unterteil aneinander durch Niete befestigt sind, um ein Auseinanderspreizen des Rahmens zu verhindern. Das Vorsehen von Nieten zur Befestigung ist jedoch kostenintensiv.

Die Erfindung schafft ein Gurtschloß mit einem Rahmen, bei dessen Herstellung die Gefahr der Erzeugung von zu weit auseinanderklaffenden Rahmen nahezu ausgeschlossen werden kann und der insgesamt kostengünstig herstellbar ist. Dies wird bei einem Gurtschloß der eingangs genannten Art erfindungsgemäß durch die Merkmale des Anspruchs 1 erreicht. Bei dem erfindungsgemäßen Gurtschloß geschlossen, daß sich durch eine Wärmebehandlung der Abstand zwischen dem Ober- und dem Unterteil vergrößert.

Der seitlich abstehende, erste Fortsatz dient zur Verbindung des Oberteils mit dem Unterteil. Der erste Fortsatz ist dabei U-förmig um einen seitlich geringfügig abstehenden, zweiten Fortsatz am anderen Teil gebogen Dieser zweite Fortsatz dient bei der bevorzugten Ausführungsform zugleich als Abstandhalter zwischen dem Ober- und Unterteil, indem er in Richtung zu dem gegenüberliegenden Teil abgewinkelt ist.

Die Fixierung des Ober- und des Unterteils aneinander kann dadurch erfolgen, daß an einem Seitenrand das Oberteil einen ersten Fortsatz und am entgegengesetzten Seitenrand das Unterteil einen ersten Fortsatz aufweist. Das entsprechende Stanzteil umfaßt bei dieser Ausführungsform vorzugsweise die gestanzten Rohlinge von mehreren Rahmen, die über die als Brückenglieder dienenden Fortsätze miteinander verbunden sind. Ein Fortsatz zwischen benachbarten Rohlingen wird nahe des einen Rohlings und ein anderer Fortsatz nahe des anderen Rohling getrennt, so daß der erste und der zweite Fortsatz an einem Seitenrand gebildet werden können. Der Abstand zwischen den benachbarten Rohlingen kann bei einem derart ausgebildeten Stanzteil sehr gering gehalten werden, was die Herstellung eines Rahmens kostengünstiger macht.

Weitere Merkmale und Vorteile der Erfindung ergeben sich aus der nachfolgenden Beschreibung und aus den nachfolgenden Zeichnungen, auf die Bezug genommen wird. In den Zeichnungen zeigen:
- Figur 1 eine Draufsicht auf einen Ausschnitt eines Stanzteils, bei der zwei zusammenhängende Rohlinge für Rahmen dargestellt sind, die in einem Gurtschloß nach einer ersten Ausführungsform eingebaut werden können;
- Figur 2 eine Ansicht auf die obere Stirnseite des Gurtschlosses nach der ersten Ausführungsform, bei der der Rahmen hervorgehoben ist;
- Figur 3 eine Figur 1 entsprechende Draufsicht auf ein Stanzteil für ein Gurtschloß nach einer zweiten Ausführungsform;
- Figur 4 eine Ansicht auf die obere Stirnseite des Gurtschlosses nach der zweiten Ausführungsform mit hervorgehobenem Rahmen;
- Figur 5 eine Längsschnittansicht des Gurtschlosses nach Figur 4;
- Figur 6 eine Draufsicht auf einen Ausschnitt eines Stanzteils, das dem in Figur 1 gezeigten weitgehend entspricht; und
- Figuren 7 bis 9 Ansichten einer weiteren Ausführungsform, die der in den Figuren 3 bis 5 gezeigten Ausführungsform weitgehend entspricht.

In Figur 1 ist ein Abschnitt eines Stanzteils 1 mit zwei aneinanderhängenden, gestanzten Rohlingen für lasttragende Rahmen 3, 3' gezeigt, von denen eines in das in Figur 2 dargestellte Gurtschloß 5 eingebaut ist. Jeder Rohling hat eine längliche, plattenförmige Gestalt mit einigen ausgenommenen und einigen vertieften und erhabenen Bereichen, auf die im folgenden jedoch nicht näher eingegangen wird. Die Rohlinge der Rahmen 3 sind an ihren oberen und unteren Enden durch Brückenglieder 7, 9 miteinander verbunden. Zum Trennen der Rohlinge wird das Brückenglied 7 in der Mitte in dem mit 11 gekennzeichneten Bereich getrennt, so daß an jedem Rahmen 3, 3' ein erster Fortsatz 13, 13' gebildet ist. Aus dem Brückenglied 9 wird in dessen Mitte ein Zwischenstück 15 herausgestanzt, so daß die Rahmen 3, 3' jeweils einen zweiten, im Vergleich zum ersten Fortsatz 13, 13' geringfügig, seitlich abstehenden Fortsatz 17, 17' aufweisen. Die Fortsätze 13, 13' und 17, 17' sind von einer Mittelachse 19 gleich beabstandet, so daß die Fortsätze 13, 17 und 13', 17' nach dem Biegen des Rohlings um die Mittelachse 19 übereinander angeordnet sind. Die durch das Biegen entstehenden Hälften des Rohlings bilden ein Oberteil 21 und ein Unterteil 23, die in etwa parallel zueinander, jedoch voneinander beabstandet und durch einen mittig ausgesparten Steg 25 verbunden sind. Durch die Aussparung ergibt sich eine Einführöffnung 31 für die Steckzunge eines Beschlagteils, die zwischen dem Ober- und dem Unterteil 21 bzw. 23 aufgenommen werden kann.

Im Bereich des dem Steg 25 gegenüberliegenden Endes des Rahmens 3 sind die zweiten Fortsätze 17 zur Festlegung des Abstands zwischen dem Ober- und Unterteil 21, 23 in Richtung zum Unterteil 23 und die ersten Fortsätze 13 in Richtung zum Oberteil 21 abgewinkelt, so daß sie aufeinander aufliegen. Die seitlich weiter nach außen abstehenden ersten Fortsätze 13 sind ferner über die zweiten Fortsätze 17 herum gebogen (vgl. Figur 2), so daß sie die zweiten Fortsätze 17 formschlüssig erfassen. Der Abstand zwischen dem Ober- und Unterteil 21 bzw. 23 ist damit stets konstant. Selbst eine Wärmebehandlung nach dem Biegen des Stanzteils 3, z.B. in Form einer Vergütung, verändert diesen Abstand nicht, so daß die Anzahl der nicht maßgenauen, da einen zu großen Abstand zwischen dem Ober- und Unterteil 21 bzw. 23 aufweisenden Rahmen sehr gering gehalten werden kann.

Der Rahmen 3 wird nach dem Biegen und dem entsprechenden Umbiegen der Fortsätze 13, 17 sowie der anschließenden Wärmebehandlung in ein Gurtschloßgehäuse 33 montiert. Übereinander angeordnete Ausnehmungen 31 (vgl. auch Figur 5) im Ober- und Unterteil 21, 23 dienen zum Vernieten des Gurtschlosses 5 an einem nicht gezeigten Befestigungsbeschlag.

Die in Figur 3 gezeigte zweite Ausführungsform eines Stanzteils 1' unterscheidet sich von der in Figur 1 gezeigten dadurch, daß die Brückenglieder 7, 9 nicht halbiert werden, sondern daß das Brückenglied 7 nahe des Rahmens 3' und das Brückenglied 9 nahe des Rahmens 3 getrennt wird, wie durch die Schneid- oder Stanzwerkzeuge symbolisierenden, schraffierten Kreise 35 angedeutet ist. Im Bereich des Seitenrandes 27 weist das Oberteil 21 den seitlich weiter abstehenden Fortsatz 13 und das Unterteil 23 den geringfügig seitlich abstehenden Fortsatz 17 auf. Dadurch wird am Seitenrand 27 der Fortsatz 13 des Oberteils 21 um den Fortsatz 17 des Unterteils 23 und im Bereich des Seitenrandes 29 der Fortsatz 13 am Unterteil 23 um den Fortsatz 17 am Oberteil 21 gebogen, wie Figur 4 zu entnehmen ist. Diese Ausgestaltung hat den Vorteil, daß im Vergleich zu der in Figur 1 gezeigten Ausführungsform kein Zwischenstück 15 aus dem Rückenteil 9 ausgestanzt werden muß. Bei gleich langen Fortsätzen 13 sind die Abstände zwischen zwei benachbarten Rahmen 3, 3' bei dem in Figur 3 gezeigten Stanzteil 1' kleiner als bei dem in Figur 1 gezeigten. Damit läßt sich insgesamt Material sparen, indem pro Stanzteil mehr Rahmen 3, 3' produziert werden können.

Die in Figur 6 gezeigte Ausführungsform weist anstatt der bei der in Figur 1 gezeigten Ausführungsform vorgesehenen Ausnehmungen 31 jeweils eine große, langlochartige Öffnung 31' am Ober- und am Unterteil 21, 23 auf, die bei gebogenem Stanzteil übereinander angeordnet sind. Durch die Öffnungen 31' kann das Gurtschloß über ein Gurtband oder über ein oder mehrere Seile mit dem Fahrzeug befestigt werden.

Die in den Figuren 7 bis 9 gezeigten Ausführungsformen entsprechen weitgehend der in den Figuren 3 bis 5 in entsprechenden Ansichten gezeigten Ausführungsform. Anstatt der vier Öffnungen 31 zur Befestigung des Gurschlosses an einem Beschlag sind nur zwei langlochartige Öffnungen 31' vorgesehen, durch die auch bei diesem Gurtschloß ein Gurtband oder ein Seil gezogen werden kann, um es mit dem Fahrzeug zu verbinden.

Die zum Befestigen des Oberteils 21 mit dem Unterteil 23 vorgesehenen seitlich vorstehenden Fortsätze 13, 13', 17, 17' können bei sämtlichen Ausführungsformen unabhängig davon, mittels welcher Einrichtungen das Gurtschloß mit dem Fahrzeug verbunden ist, stets an der gleichen Position angeordnet sein, ebenso wie die als Abstandhalter dienenden Fortsätze. Dadurch können die Ober- und Unterteile von allen gezeigten Stanzteilen mit denselben Montagevorrichtungen verbunden und in das gleiche Schloßgehäuse eingebaut werden, so daß ein Modul-System entsteht, bei dem weitgehend standardisierte Einzelteile unterschiedlich miteinander kombiniert werden können.

## Patentansprüche

1. Gurtschloß für einen Sicherheitsgurt, mit einem lasttragenden Rahmen (3, 3'), der ein Oberteil (21) und ein im wesentlichen dazu paralleles Unterteil (23) aufweist, zwischen denen eine Steckzunge eines Beschlagteils aufgenommen werden kann und die durch Umbiegen eines länglichen, plattenförmigen Teils, insbesondere eines Stanzteils (1; 1'), gebildet sind, wobei das Ober- und das Unterteil (21, 23) im Bereich ihrer freien Enden formschlüssig miteinander verbunden sind, **dadurch gekennzeichnet, daß** die formschlüssige Verbindung dadurch erfolgt, daß an jedem der beiden Seitenränder (27, 29) wenigstens ein durch einen seitlich abstehenden ersten Fortsatz (13, 13') gebildeter Abschnitt des Ober- oder des Unterteils (21, 23) um einen durch einen seitlich geringer abstehenden zweiten Fortsatz (17, 17') gebildeten Abschnitt des jeweils anderen Teils (21, 23) gebogen ist, wobei der am Oberteil (21) und/oder Unterteil (23) vorgesehene erste Fortsatz (13, 13') U-förmig um den am anderen Teil (21, 23) vorgesehenen zweiten Fortsatz (17, 17') gebogen ist.

2. Gurtschloß nach Anspruch 1, **dadurch gekennzeichnet, daß** der Rahmen (3, 3') im Bereich der freien Enden des Ober- und des Unterteils (21, 23) wenigstens eine Ausnehmung (31) zur Anlenkung eines Befestigungsbeschlags oder -gurtes aufweist und daß ein das Ober- und das Unterteil (21, 23) einstückig miteinander verbindender Steg (25) am entgegengesetzten Ende zur Aufnahme der Steckzunge mittig ausgespart ist.

3. Gurtschloß nach einem der Ansprüche 1 und 2, **dadurch gekennzeichnet, daß** an einem Seitenrand (27, 29) das Oberteil (21) einen ersten Fortsatz (13) und am entgegengesetzten Seitenrand (27) das Unterteil (23) einen ersten Fortsatz (13) aufweist.

4. Gurtschloß nach Anspruch 3, **dadurch gekennzeichnet, daß** an einem Seitenrand (27, 29) der erste Fortsatz (13) des Oberteils (21) und am gegenüberliegenden Seitenrand (29, 27) der erste Fortsatz (13) des Unterteils (23) um einen zweiten Fortsatz (17) des jeweiligen anderen Teils (23, 21) gebogen sind.

5. Gurtschloß nach einem der vorstehenden Ansprüche, **dadurch gekennzeichnet, daß** zwischen dem Ober- und dem Unterteil (21, 23) Abstandhalter vorgesehen sind, die an einem Teil (21, 23) oder an beiden Teilen (21, 23) angeformt sind.

6. Gurtschloß nach Anspruch 5, **dadurch gekennzeichnet, daß** jeder Abstandhalter durch einen der beiden oder durch beide Fortsätze (13, 13', 17, 17') gebildet ist, der oder die in Richtung zu dem gegenüberliegenden Teil (21, 23) abgewinkelt ist oder sind.

7. Stanzteil zur Herstellung eines Rahmens (3, 3') für ein Gurtschloß (5) nach einem der vorhergehenden Ansprüche, **dadurch gekennzeichnet, daß** es die gestanzten Rohlinge von mehreren Rahmen (3, 3') aufweist, die durch die Fortsätze (13, 13', 17, 17'), welche Brückenglieder (7, 9) bilden, miteinander verbunden sind.

## Claims

1. A belt buckle for a seat belt, comprising a load-bearing frame (3, 3') including an upper part (21) and a lower part (23) substantially parallel thereto, between which an insert tongue of a fitting part can be received and which are formed by bending an elongated plate-type part, in particular a stamped part (1; 1'), the upper and lower parts (21, 23) being connected to each other with an interlocking fit in the region of their free ends, **characterized in that** the interlocking fit is produced **in that** at least one portion, formed by a laterally protruding first projection (13, 13'), of the upper or the lower part (21, 23) is bent around a portion, formed by a second projection (17, 17') protruding laterally to a lesser extent, of the respective other part (21, 23) at each of the two side edges (27, 29), the first projection (13, 13'), provided on the upper part (21) and/or on the lower part (23), being bent in a U-shape around the second projection (17, 17') provided on the other part (21, 23).

2. The belt buckle according to claim 1, **characterized in that** the frame (3, 3') comprises at least one recess (31) in the region of the free ends of the upper and lower parts (21, 23) for connecting a fastener fitting or a fastener belt, and **in that** a web (25) connecting the upper and lower parts (21, 23) integrally to each other is centrally recessed at the opposite end to receive the insert tongue.

3. The belt buckle according to either of claims 1 and 2, **characterized in that** the upper part (21) has a first projection (13) at a side edge (27, 29) and the lower part (23) has a first projection (13) at the opposite side edge (27).

4. The belt buckle according to claim 3, **characterized in that** the first projection (13) on the upper part (21) at one side edge (27, 29) and the first projection (13) on the lower part (23) at the opposite side edge (29, 27) are bent around a second projection (17) on the respective other part (23, 21).

5. The belt buckle according to any of the preceding claims, **characterized in that** spacers are provided between the upper and lower parts (21, 23) which are formed integrally with one part (21, 23) or with both parts (21, 23).

6. The belt buckle according to claim 5, **characterized in that** each spacer is formed by one or by both of the two projections (13, 13', 17, 17'), which is/are angled towards the opposite part (21, 23).

7. A stamped part for producing a frame (3, 3') for a belt buckle (5) according to any of the preceding claims, **characterized in that** it comprises the stamped blanks of a plurality of frames (3, 3') connected to each other by the projections (13, 13', 17, 17') which form bridging elements (7, 9).

## Revendications

1. Serrure de ceinture pour une ceinture de sécurité, comprenant un cadre porteur de charge (3, 3'), qui présente une partie supérieure (21) et une partie inférieure (23) sensiblement parallèle à celle-ci, entre lesquelles peut être reçue une languette enfichable d'une ferrure et qui sont formées en repliant une partie allongée en forme de plaque, en particulier une pièce de découpage (1 ; 1'), les parties supérieure et inférieure (21, 23) étant reliées entre elles par complémentarité de formes dans la zone de leurs extrémités libres, **caractérisée en ce que** la liaison par complémentarité de formes a lieu par le fait qu'au niveau de chacun de deux bords latéraux (27, 29), au moins un tronçon de la partie supérieure ou inférieure (21, 23), formé par un premier prolongement (13, 13') en saillie latérale est rabattu autour d'un tronçon de l'autre partie respective (21, 32), formé par un deuxième prolongement (17, 17') en saillie latérale plus réduite, le premier prolongement (13, 13') prévu sur la partie supérieure (21) et/ou sur la partie inférieure (23) étant rabattu en forme de U autour du deuxième prolongement (17, 17') prévu sur l'autre partie (21, 23).

2. Serrure de ceinture selon la revendication 1, **caractérisée en ce que** le cadre (3, 3') présente dans la zone des extrémités libres des parties supérieure et inférieure (21, 23) au moins un évidement (31) pour articuler une ferrure ou une ceinture de fixation, et **en ce qu'**à l'extrémité opposée, une traverse (25) reliant l'une à l'autre et d'un seul tenant les parties supérieure et inférieure (21, 23) est évidée au centre pour recevoir la languette enfichable.

3. Serrure de ceinture selon l'une des revendications 1 et 2, **caractérisée en ce que**, au niveau d'un bord latéral (27, 29), la partie supérieure (21) présente un premier prolongement (13) et au niveau du bord latéral opposé (27), la partie inférieure (23) présente un premier prolongement (13).

4. Serrure de ceinture selon la revendication 3, **caractérisée en ce que**, au niveau d'un bord latéral (27, 29), le premier prolongement (13) de la partie supérieure (21), et au niveau du bord latéral opposé (29, 27), le premier prolongement (13) de la partie inférieure (23) sont rabattus autour d'un deuxième prolongement (17) de l'autre partie respective (23, 21).

5. Serrure de ceinture selon l'une des revendications précédentes, **caractérisée en ce qu'**entre la partie supérieure (21) et la partie inférieure (23) sont prévus des écarteurs qui font corps avec l'une des parties (21, 23) ou avec les deux parties (21, 23).

6. Serrure de ceinture selon la revendication 5, **caractérisée en ce que** chaque écarteur est formé par un des deux prolongements ou par les deux prolongements (13, 13', 17, 17') qui est/sont coudé(s) en direction de la partie opposée (21, 23).

7. Pièce de découpage pour fabriquer un cadre (3, 3') pour une serrure de ceinture (5) selon l'une des revendications précédentes, **caractérisée en ce qu'**elle comporte les ébauches découpées de plusieurs cadres (3, 3'), qui sont reliées les unes aux autres par les prolongements (13, 13', 17, 17') qui forment des éléments de pontage (7, 9)
